# EUROPÄISCHE PATENTSCHRIFT

(11) **EP 3 394 935 B1**
(45) Veröffentlichungstag und Bekanntmachung des Hinweises auf die Patenterteilung: **28.07.2021**
(21) Anmeldenummer: 16822947.4
(22) Anmeldetag: 16.12.2016
(51) Int. Cl.: H01R 24/28, H01R 13/53, H01R 4/02, H01R 13/04, H01R 105/00, H01R 43/16, H01R 43/02, H01R 13/502

(54) **MULTIFUNKTIONALE VERBINDUNGSANORDNUNG MIT AUSSERMITTIG ANGEORDNETEM KONTAKTPIN**
MULTIFUNCTIONAL CONNECTION ASSEMBLY HAVING AN ECCENTRICALLY ARRANGED CONTACT PIN
AGENCEMENT DE CONNEXION MULTIFONCTIONNEL A BROCHE DE CONTACT DISPOSEE DE MANIERE EXCENTREE

(30) Priorität: 23.12.2015 DE 102015122792
(43) Veröffentlichungstag der Anmeldung: 31.10.2018
(73) Patentinhaber: Amphenol-Tuchel Electronics GmbH, 74080 Heilbronnn (DE)
(72) Erfinder: SZYMURA, Dawid, 75031 Eppingen-Richen (DE)
(74) Vertreter: Staeger & Sperling Partnerschaftsgesellschaft mbB
(86) Internationale Anmeldenummer: PCT/EP2016/081495
(87) Internationale Veröffentlichungsnummer: WO 2017/108622

(56) Entgegenhaltungen:
- DE-A1- 10 151 990
- US-A- 3 636 495

## Beschreibung

Die Erfindung betrifft ein Kontaktelement bestehend aus einer Kontaktplatte und einem Kontaktpin der in eine multifunktionale elektrische Verbindungsanordnung integriert ist.

Aus dem Stand der Technik sind unterschiedliche elektrische Verbindungsanordnungen zur Übertragung hoher Stromdichten bekannt. Besonders im Automobilbereich finden sich hier zahlreiche Anwendungen. Ein erhöhter Bedarf ist in den letzten Jahren aufgrund der Weiterentwicklung und des Ausbaus der Elektromobilität entstanden. Ein wesentlicher Vorteil bei standardisierten elektrischen Verbindungsanordnungen ist die Möglichkeit, dass ein kostenoptimierter Betrieb von Produktionslinien möglich ist. Ein wesentlicher Nachteil bei den herkömmlichen elektrischen Verbindungsanordnungen ist, dass zum Anschluss größerer Kabelquerschnitte der vorhandene Bauraum im Gehäuse häufig nicht ausreicht und deshalb eine vollständig neue Anordnung der Kontakte im Gehäuse umgesetzt werden muss, die typischerweise einen größeren Bauraum benötigt.

US-3 636 495 offenbart eine multifunktionale Verbindungsanordnung zur Übertragung hoher Stromdichten, bestehend aus einer Steckbuchse, einem Kontaktträger, drei Kontaktelementen bestehend aus einer Kontaktplatte und einem außermittig auf der Kontaktplatte angeordneten Kontaktpin.

Der Erfindung liegt deshalb die Aufgabe zugrunde, vorbesagte Nachteile zu überwinden und einerseits ein Kontaktelement und andererseits eine elektrische Verbindungsanordnung dahingehend zu verbessern, dass auch zum Anschluss unterschiedlicher insbesondere größerer Kabelquerschnitte eine vorhandene Steckbuchse verwendet werden kann. Dies ist besonders bei einigen Anwendungen, wie z. B.Fahrzeuganwendungen von zunehmender Bedeutung, da bauraumbedingt die Größe der Steckbuchse nicht geändert werden kann.

Diese Aufgabe wird durch die Merkmalskombination gemäß Patentanspruch 1 gelöst.

Erfindungsmäßig ist daher eine multifunktionale elektrische Verbindungsanordnung zur Übertragung mittlerer und hoher Stromstärken bestehend aus einer Steckbuchse mit Kontaktöffnungen, einem Kontaktträger, und mehreren Kontaktelementen vorzugsweise ausgebildet mit einer Kompaktierung vorgesehen. Das erfindungsgemäße Kontaktelement besteht aus einer Kontaktplatte und einem von der Kontaktplatte hervorstehenden und außermittig auf der Kontaktplatte angeordnetem Kontaktpin.

Die genannte Anordnung der Kontaktpins auf der Kontaktplatte ermöglicht eine variable Gestaltung der multifunktionalen elektrischen Verbindungsanordnung. Hierdurch können auch bei dichter Anreihung der Kontakte dennoch größere Kabelquerschnitte zur Übertragung höherer Stromdichten an den Kontaktplatten angeschlossen werden, ohne dass die die Kontakte aufnehmende Steckbuchse geändert werden muss. Dies ist besonders durch den begrenzten und vorbestimmten Bauraum ein wesentlicher Vorteil gegenüber dem Stand der Technik.

In einer besonders vorteilhaften Ausgestaltung der Erfindung ist der Kontaktpin des Kontaktelements orthogonal zu der Kontaktplatte angeordnet. Die multifunktionale elektrische Verbindungsanordnung besteht im Wesentlichen aus der Steckbuchse, den Kontaktelementen, dem Kontaktträger, wobei der Anschlussbereich des Kabels vorzugsweise mittels Kompaktierung geformt ist, so dass eine direkte Verbindung des Kabels an der Kontaktplatte (ohne ein Verbindungselement) möglich ist. Bezüglich der Kontaktplatte und den Öffnungen der Steckbuchse orthogonal angeordnete Kontaktelemente erleichtern zusätzlich das Einstecken in die Öffnung der Steckbuchse.

Erfindungsgemäß ist vorgesehen, dass der Kontaktträger Vertiefungen (Kavitäten) zur Aufnahme der Kontaktelemente besitzt. Die Kontaktelemente sind an den Kontaktpins innerhalb der Steckbuchse und auf der gegenüberliegenden Seite mit der Kontaktplatte in der genannten jeweiligen Vertiefung des Kontaktträgers gehalten. Zusätzlich sind die einzelnen stromführenden Kontaktelemente voneinander beabstandet und elektrisch isoliert. Insbesondere sind die Kontaktelemente in dem Kontaktträger gehalten und werden als vormontierte Einheit in die Steckbuchse eingesteckt.

in einer Ausgestaltung der Erfindung ist die Kompaktierung unmittelbar an die Kontaktplatte des Kontaktelements angeordnet. Elektrische Verluste aufgrund des Übergangswiderstandes sind bei der multifunktionalen elektrischen Verbindungsanordnung so gering wie möglich zu halten. Dies wird durch die Wahl geeigneter Kontaktierungen an den Übergängen der einzelnen Komponenten der multifunktionalen elektrischen Verbindungsanordnung erreicht. Die Kompaktierung ist aus diesem Grund vorteilhafterweise mit einer nicht lösbaren Verbindung an die Kontaktplatte des Kontaktelements angeordnet.

Erfindungsgemäß ist vorgesehen, dass die Verbindung zwischen den Kontaktpins und der Kontaktplatte eine geschweißte Verbindung ist. Zu der Herstellung nicht lösbarer Verbindungen in bereits verwendeten Kontaktelementen wird häufig ein Hartlötprozess eingesetzt. Im Gegensatz zum Schweißen wird hierbei nicht das Bauteil selbst, sonst ein Lot durch Temperatureinwirkung lokal aufgeschmolzen und verbindet Kontaktpin und Kontaktplatte. Eine Verbindung höherer Festigkeit ist durch die Verwendung der Schweißtechnik gewährleistet. Der Kontaktpin und die Kontaktplatte werden an einer Verbindungsstelle während des Schweißens lokal aufgeschmolzen und bilden nach dem Erstarren eine nicht lösbare Verbindung mit sehr hoher Festigkeit. Hierdurch ist neben einer hohen mechanischen Festigkeit auch ein elektrisch gut leitfähiger Übergangsbereich zwischen Kontaktplatte und dem jeweiligen Kontaktpin des Kontaktelements entstanden.

In einer bevorzugten Ausführungsform der Erfindung sind die Kontaktpins des Kontaktelements formschlüssig zu den Kontaktöffnungen der Steckbuchse ausgebildet und ein Anfangsabschnitt des Kontaktelements ist in der Kontaktöffnung der Steckbuchse eingerastet, wodurch ein Herausfallen verhindert wird. Gleichzeitig ist eine Montage und Demontage der multifunktionalen elektrischen Verbindungsanordnung ohne spezielles Werkzeug möglich.

In einer weiteren vorteilhaften Ausgestaltung der Erfindung ist vorgesehen, dass der Kontaktpin einen Anfangsabschnitt, einen Mittelabschnitt und einen Endabschnitt aufweist und ein Durchmesser d₁ des Mittelabschnittes kleiner ist, als ein Durchmesser d₂ des Endabschnittes. Die Kontaktpins der Kontaktelemente sind vorzugsweise mit unterschiedlichen Durchmessern für die verschiedenen Abschnitte vorgesehen, sodass eine vereinfachte Montage der multifunktionalen elektrischen Verbindungsanordnung erleichtert wird.

In einer besonders vorteilhaften Ausgestaltung der Erfindung ist zwischen dem Mittelabschnitt und dem Endabschnitt aufgrund der unterschiedlichen Durchmesser d₁ und d₂ eine Stufe ausgebildet.

Als vorteilhafte Ausführung ist vorgesehen, dass die Leitungsanschlussbereiche mit der Kontaktplatte zumindest teilweise außerzentrisch bezüglich des Zentrums der Kontaktplatte gehalten sind und die Kontaktelemente auf der Kontaktplatte zumindest teilweise außerhalb des Zentrums angeordnet sind.

Neben einer außerzentrischen Anordnung der Kontaktpins auf der Kontaktplatte, ist eine zusätzliche außermittige Anordnung der Kompaktierung mit der daran gehalten Leitung vorteilhalft um bei bestehendem Bauraum, Leitungen mit einem größeren Querschnitt verwenden zu können. Hierdurch können höhere Stromdichten übertragen werden.

In einer Weiterentwicklung der elektrischen Verbindungsanordnung ist vorgesehen, dass die Kompaktierung eine bestimmungsmäßig nicht lösbare Verbindung zu der Kontaktplatte bildet. Zur Vermeidung unerwünschter Übergangswiderstände ist eine nichtlösbare Verbindung zwischen der Kontaktplatte und der Kompaktierung vorgesehen.

Andere vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Fig. 1: eine perspektivische Darstellung eines erfindungsgemäßen Kontaktelements;
- Fig. 2: eine perspektivische Gesamtdarstellung der multifunktionalen elektrischen Verbindungsanordnung;
- Fig. 3: eine Vorderansicht der multifunktionalen elektrischen Verbindungsanordnung.

Fig. 1 zeigt eine Ausführungsvariante eines Kontaktelements 1 in einer perspektivischen Darstellung. Hierbei ist der Kontaktpin 4 des Kontaktelements 1 an der Kontaktplatte 9 über eine Verbindung 5 außerzentrisch bezüglich eines Zentrums der Kontaktplatte 9 gehalten. Der Kontaktpin 4 ist mit einem stirnseitigen Anfangsabschnitt 14, einem Mittelabschnitt 16 mit einem Durchmesser d₁ und einem Endabschnitt 17 mit einem Durchmesser d₂ ausgestaltet, wobei der Durchmesser d₁ kleiner ist als der Durchmesser d₂. Hierdurch entsteht zwischen dem Mittelabschnitt 16 und dem Endabschnitt 17 eine Stufe 15, die als Anschlag für die in die wie in Fig. 3 gezeigten Kontaktöffnungen 11 dienen und den Abstand zwischen der in Fig. 2 gezeigten Steckbuchse 2 und dem Kontaktträger 12 definieren. Die Verbindung 5 ist eine bestimmungsgemäß nicht lösbare Verbindung, welche vorzugsweise als Schweißverbindung ausgeführt ist.

Vorteil gegenüber beispielsweise auch zur Anwendung kommender Verfahren wie das Hartlöten, ist die lokale Aufschmelzung der Kontaktflächen des Kontaktpins 4 und einem Bereich der Kontaktplatte 9, so dass eine mechanisch sehr stabile Verbindung mit gleichzeitig niedrigem Übergangswiderstand entsteht.

Fig. 2 zeigt eine perspektivische Darstellung einer erfindungsgemäßen Ausführungsform einer multifunktionalen elektrischen Verbindungsanordnung zur Übertragung mittlerer und hoher Stromstärken bestehend aus einer Steckbuchse 2, einem Kontaktträger 12 und drei elektrisch leitfähigen Kontaktelementen 1, welche in einer Richtung als Kontaktpin 4 und auf der gegenüberliegenden Seite als Kontaktplatte 9 ausgebildet sind. Hierbei sind die Kontaktpins 4 der Kontaktelemente 1 in den in Fig. 3 gezeigte Kontaktöffnungen 11 der Steckbuchse 2 formschlüssig gehalten und die Kontaktplatten 9 am Kontaktträger 12 gehalten. Eine elektrische Leitung bildet eine Kompaktierung 3 aus, mit der sie an der Kontaktplatte 9 befestigt ist. Die Kontaktpins 4 der Kontaktelemente 1 sind bezüglich eines Mittelpunktes der Kontaktplatte 9 außermittig angeordnet.

Fig. 3 zeigt eine Vorderansicht der multifunktionalen elektrischen Verbindungsanordnung. Aus Fig. 3 ist ersichtlich, dass von den drei Kompaktierungen 3 nur die mittige Kompaktierung 3 bezüglich der Position des Kontaktelements 1 zentrisch angeordnet ist. Die beiden außenliegenden Kompaktierungen sind jeweils in Richtung einer äußeren Kante des Kontakträgers 12 horizontal nach Außen verschoben. Bei gleichzeitiger außermittiger Anordnung der in Fig. 2 gezeigten Kontaktpins 4 auf der Kontaktplatte 9 ist es möglich mit der Steckbuchse 2, Leitungen mit einem größeren Querschnitt zu verwenden, um höhere Stromstärken zu übertragen.

Die Erfindung beschränkt sich in ihrer Ausführung nicht auf die vorstehend angegebenen bevorzugten Ausführungsbeispiele. Vielmehr ist eine Anzahl von Varianten die unter die Definition der Erfindung gemäß den beigefügten Ansprüchen fallen denkbar, wobei diese Varianten von der dargestellten Lösung auch bei grundsätzlich anders gearteten Ausführungen Gebrauch macht. Beispielsweise sind elektrisch leitfähige Elemente der elektrischen Verbindungsanordnung vorzugsweise aus Kupfer, wobei auch andere Materialen denkbar sind.

## Patentansprüche

1. Multifunktionale elektrische Verbindungsanordnung zur Übertragung mittlerer und hoher Stromdichten bestehend aus
- einer Steckbuchse (2) mit drei Kontaktöffnungen (11),
- einem Kontaktträger (12), - drei elektrisch leitfähigen Kontaktelementen (1) bestehend aus einer runden Kontaktplatte (9), und einem von der Kontaktplatte (9) hervorstehenden und außermittig auf der runden Kontaktplatte (9) angeordneten Kontaktpin (4),
wobei der Kontaktträger (12) Vertiefungen zur Aufnahme von den Kontaktelementen (1) besitzt,
und wobei
- die Verbindung (5) zwischen jedem Kontaktpin (4) und jeder runden Kontaktplatte (9) eine ultraschallgeschweißte Verbindung ist.

2. Multifunktionale elektrische Verbindungsanordnung nach Anspruch 1, **dadurch gekennzeichnet, dass** die Kontaktpins (4) der Kontaktelemente (1) orthogonal zu den Kontaktptatten (9) angeordnet sind.

3. Multifunktionale elektrische Verbindungsanordnung nach einem der vorangehenden Ansprüche, **dadurch gekennzeichnet, dass** die Verbindungsanordnung drei Leitungen enthält, wobei die Enden der an den Kontaktplatten drei angeschlossenen Leitungen mittels einer Kompaktierung (3) geformt sind und unmittelbar an die Kontaktplatten (9) der Kontaktelemente (1) befestigt sind.

4. Multifunktionale elektrische Verbindungsanordnung nach einem der vorangehenden Ansprüche, **dadurch gekennzeichnet, dass** die Kontaktpins (4) formschlüssig zu den Kontaktöffnungen (11) ausgebildet sind und ein Anfangsabschnitt (14) des Kontaktelements (1) in der Kontaktöffnung (11) der Steckbuchse (2) einrastet.

5. Multifunktionale elektrische Verbindungsanordnung nach einem der vorangehenden Ansprüche, **dadurch gekennzeichnet, dass** jeder Kontaktpin (4) einen stirnseitigen Anfangsabschnitt (14), einen Mittelabschnitt (16) und einen Endabschnitt (17) aufweist und ein Durchmesser (d1) des Mittelabschnittes (14) kleiner ist, als ein Durchmesser (d2) des Endabschnittes (17).

6. Multifunktionale elektrische Verbindungsanordnung nach Anspruch 5, **dadurch gekennzeichnet, dass** zwischen dem Mittelabschnitt (16) und dem Endabschnitt (17) aufgrund der unterschiedlichen Durchmesser (d1, d2) eine Stufe (15) ausgebildet ist, welche eine maximale Einstecktiefe der Kontaktelemente (1) in die Kontaktöffnungen (11) definiert.

7. Multifunktionale elektrische Verbindungsanordnung nach einem der Ansprüche 3 bis 6, **dadurch gekennzeichnet, dass** die als Kompaktierung (3) ausgebildeten Leitungsänschlussbereiche mit der Kontaktplatte (9) zumindest teilweise außerzentriert bezüglich einer Achse durch das Zentrum der Kontaktplatte (9) gehalten sind.

## Claims

1. Multi-functional electrical connection assembly for transmitting medium and high current densities, comprising
- a plug socket (2) with three contact openings (11),
- a contact carrier (12),
- three electrically conductive contact elements (1) comprising a round contact plate (9) and a contact pin (4) which protrudes from the contact plate (9) and is arranged eccentrically on the round contact plate (9),
wherein the contact carrier (12) has recesses for receiving the contact elements (1),
and wherein
- the connection (5) between each contact pin (4) and each round contact plate (9) is an ultrasonically welded connection.

2. Multi-functional electrical connection assembly according to Claim 1, **characterized in that** the contact pins (4) of the contact elements (1) are arranged orthogonally in relation to the contact plates (9).

3. Multi-functional electrical connection assembly according to either of the preceding claims, **characterized in that** the connection assembly contains three lines, wherein the ends of the three lines which are connected to the contact plates are formed by means of a compacted portion (3) and are fastened directly to the contact plates (9) of the contact elements (1).

4. Multi-functional electrical connection assembly according to one of the preceding claims, **characterized in that** the contact pins (4) are designed in an interlocking manner in relation to the contact openings (11), and a starting section (14) of the contact element (1) latches into the contact opening (11) of the plug socket (2).

5. Multi-functional electrical connection assembly according to one of the preceding claims, **characterized in that** each contact pin (4) has an end-side starting section (14), a middle section (16) and an end section (17), and a diameter (d1) of the middle section (14) is smaller than a diameter (d2) of the end section (17).

6. Multi-functional electrical connection assembly according to Claim 5, **characterized in that** a step (15) is formed between the middle section (16) and the end section (17) on account of the different diameters (d1, d2), which step defines a maximum insertion depth of the contact elements (1) into the contact openings (11).

7. Multi-functional electrical connection assembly according to one of Claims 3 to 6, **characterized in that** the line connection regions which are designed as compacted portions (3) and have the contact plate (9) are held at least partially eccentrically with respect to an axis through the centre of the contact plate (9).

## Revendications

1. Agencement de connexion électrique multifonctionnel pour la transmission de densités de courant moyennes et élevées, constitué
- d'une douille enfichable (2) pourvue de trois orifices de contact (11),
- d'un support de contacts (12),
- de trois éléments de contact électriquement conducteurs (1) constitués d'une plaque de contact ronde (9) et d'une broche de contact (4) faisant saillie par rapport à la plaque de contact (9) et agencée de manière excentrée sur la plaque de contact ronde (9),
le support de contacts (12) possédant des creux pour la réception des éléments de contact (1),
et
- la connexion (5) entre chaque broche de contact (4) et chaque plaque de contact ronde (9) étant une connexion soudée par ultrasons.

2. Agencement de connexion électrique multifonctionnel selon la revendication 1, **caractérisé en ce que** les broches de contact (4) des éléments de contact (1) sont agencées à l'orthogonale des plaques de contact (9).

3. Agencement de connexion électrique multifonctionnel selon l'une quelconque des revendications précédentes, **caractérisé en ce que** l'agencement de connexion contient trois lignes, les extrémités des trois lignes raccordées aux plaques de contact étant formées au moyen d'un compactage (3) et fixées directement aux plaques de contact (9) des éléments de contact (1).

4. Agencement de connexion électrique multifonctionnel selon l'une quelconque des revendications précédentes, **caractérisé en ce que** les broches de contact (4) sont configurées par accouplement de forme avec les orifices de contact (11) et une section de début (14) de l'élément de contact (1) s'enclenche dans l'orifice de contact (11) de la douille enfichable (2).

5. Agencement de connexion électrique multifonctionnel selon l'une quelconque des revendications précédentes, **caractérisé en ce que** chaque broche de contact (4) comprend une section de début côté frontal (14), une section de milieu (16) et une section d'extrémité (17), et un diamètre (d1) de la section de milieu (14) est inférieur à un diamètre (d2) de la section d'extrémité (17).

6. Agencement de connexion électrique multifonctionnel selon la revendication 5, **caractérisé en ce qu'**un gradin (15) est formé entre la section de milieu (16) et la section d'extrémité (17) en raison des diamètres différents (d1, d2), qui définit une profondeur d'enfichage maximale des éléments de contact (1) dans les orifices de contact (11).

7. Agencement de connexion électrique multifonctionnel selon l'une quelconque des revendications 3 à 6, **caractérisé en ce que** les zones de raccordement de ligne configurées en tant que compactage (3) sont maintenues avec la plaque de contact (9) au moins partiellement de manière excentrée par rapport à un axe passant par le centre de la plaque de contact (9).
